# EUROPÄISCHE PATENTSCHRIFT

(11) **EP 0 354 425 B1**
(45) Veröffentlichungstag und Bekanntmachung des Hinweises auf die Patenterteilung: **27.01.1993**
(21) Anmeldenummer: 89113948.7
(22) Anmeldetag: 28.07.1989
(51) Int. Cl.: H01F 29/02

(54) **Zylindrischer Stufenwähler mit durch einen Tragarm aus Isolierstoff geführter Kontaktbrücke**
Cylindrical tap selector with a contact bridge guided by a cantilever made of insulating material
Sélecteur cylindrique de gradins avec pont de contact mené par un bras en matière isolante

(30) Priorität: 12.08.1988 DE 3827385
(43) Veröffentlichungstag der Anmeldung: 14.02.1990
(73) Patentinhaber: MASCHINENFABRIK REINHAUSEN GMBH, 93025 Regensburg (DE)
(72) Erfinder: Bleibtreu, Alexander, D-8400 Regensburg (DE)

(56) Entgegenhaltungen:
- EP-A- 0 035 637
- EP-A- 0 166 844
- AT-B- 199 759
- GB-A- 2 078 445

## Beschreibung

Die Erfindung bezieht sich auf einen zylindrischen Stufenwähler für Stufentransformatoren gemäß Oberbegriff des Patentanspruches. Derartige Stufenwähler sind bekannt: AT-PS 199 759.

Diese bekannte Konstruktion erfordert unterschiedliche Teile, z.B. für die Kontaktringe und Kontaktbrücken und für die Tragarme der Kontaktbrücken. Ferner kommt man für die Befestigung, z.B. der Tragarme für die Kontaktbrücken an der Schaltwelle, nicht ohne metallische Teile aus. Dies wiederum kann zur Spannungsverschleppung und somit zur Beeinträchtigung der Spannungsfestigkeit des Stufenwählers führen.

Es ist somit Aufgabe der Erfindung, die bekannte Konstruktion weiterzuentwickeln, so daß sie unter Einsatz von für ein Baukastensystem geeignete Konstruktionsteile völlig auf metallische Teile, soweit sie nicht für die Stromführung erforderlich sind, verzichtet. Diese Aufgabe wird bei dem eingangs genannten Stufenwähler erfindungsgemäß durch die im Kennzeichen des Patentanspruches angegebenen Mittel gelöst.

Die mit der Erfindung erzielten Vorteile liegen in der Vermeidung jedweder metallischer Teile, soweit diese nicht für die Stromführung erforderlich sind. Es wird trotzdem eine sichere Befestigung des Tragarms für die Kontaktbrücken an der Schaltwelle erreicht, wobei ein beliebiges Umsetzen eines Tragarms am Umfang der Schaltwelle möglich ist und wobei es auch z.B. für eine Vorwählerausführung möglich ist, drei Tragarme in einer Kontaktebene an der Schaltwelle anzuordnen. In diesem Fall kann also eine dreiphasige Vorwählerausführung mit den gleichen Tragarmen und Kontaktbrücken, wie sie für den Stufenwähler bestimmt sind, ausgerüstet werden.

Ein Ausführungsbeispiel der Erfindung ist in der Zeichnung dargestellt und wird nachstehend näher beschrieben. Die Zeichnung zeigt ausschnittsweise den Bereich einer Kontaktebene des Stufenwählers, und zwar in
Figur 1 einen Längsschnitt und in
Figur 2 eine Draufsicht.

Wie aus den Figuren ersichtlich, besitzt der Stufenwähler einen tragenden Isolierstoffzylinder 1, der die feststehenden Stufenkontakte 2 in unterschiedlichen Ebenen trägt. Er besitzt ferner eine rohrförmige Schaltwelle 3, die auf übliche Weise schrittweise drehbar ist. Für jede Kontaktebene ist ein Kontaktring 4 vorgesehen, der lose um die Schaltwelle 3 herum angeordnet ist und der mittels der Anschlußleitung 5 gehalten wird. Eine Kontaktbrücke 6, die ständig am Kontaktring 4 schleift, dient der Verbindung des Kontaktringes 4 mit den einzelnen feststehenden Stufenkontakten 2. Die Kontaktbrücke 6 wird von einem an der Schaltwelle 3 sitzenden Tragarm 7 gehalten und geführt. Dieser vollständig aus Isolierstoff bestehende Tragarm 7 liegt mit einem Flansch 8, der der Rohrform der Schaltwelle 3 angepaßt ist, an der Schaltwelle an, und zwar auf einem Umfang von nahezu 120°. An dem Flansch 8 des Tragarmes 7 ist ferner ein Nocken 9 vorgesehen, der in eine entsprechende Ausnehmung der Schaltwelle 3 eingreift. Im übrigen ist der Tragarm mittels eines harzgetränkten selbsthärtenden Isolierstoffbandes 10 an der Schaltwelle 3 befestigt, indem dieses Isolierstoffband um den Flanschansatz 11 des Tragarmes 7 und um die Schaltwelle 3 herumgewickelt ist. Die Figur 1 zeigt zwei derartige Lagen des Isolierstoffbandes 10, die jeweils um einen oberen und unteren Flanschansatz 11 herumgewickelt sind. Dies ist bei größeren und schwereren Ausführungen der Stufenwähler zweckmäßig.

## Patentansprüche

1. Zylindrischer Stufenwähler für Stufentransformatoren, bei dem feststehende Stufenkontakte (2) in mindestens einer Ebene in der Wand eines Isolierstoffzylinders (1) sitzen und bei dem für jede Ebene eine Kontaktbrücke (6) vorgesehen ist, deren inneres Ende an einem in derselben Ebene liegenden Kontaktring (4) schleift, der lose um eine die Kontaktbrücke führende rohrförmige Schaltwelle (3) aus Isolierstoff herum angeordnet ist, wobei die Kontaktbrücke von einem mit der Schaltwelle verbundenen Tragarm (7) gehalten wird,
dadurch gekennzeichnet,
daß der vollständig aus Isolierstoff bestehende Tragarm (7) mit einem der Rohrform angepaßten an der Schaltwelle (3) anliegenden Flansch (8) versehen ist, der mindestens eine in eine entsprechende Ausnehmung der Schaltwelle eingerastete Nocke (9) besitzt und der 120° des Umfanges der Schaltwelle abdeckt und der mittels eines um den Flansch (8) und um die Schaltwelle (3) herumgewickelten harzgetränkten selbsthärtenden Isolierstoffbandes (10) mit der Schaltwelle fest verbunden ist.

## Claims

1. Cylindrical tap selector for tapped transformers, in which stationary tap contacts are seated in at least one plane in the wall of a cylinder (1) of insulating material and in which a contact bridge (6) is provided for each plane, the inner end of which bridge wipes on a contact ring (4) which lies in the same plane and which is loosely arranged around a tubular switching shaft (3) of insulating material guiding the contact bridge, wherein the contact bridge is held by a supporting arm (7) connected with the switching shaft, characterised thereby that the supporting arm (7), which consists entirely of insulating material is provided with a flange (8), which is matched to the tubular shape, bears against the switching shaft (3), possesses at least one dog (9) notched into a corresponding recess of the switch shaft, covers 120° of the circumference of the switching shaft and is fixedly connected with the switching shaft by means of a resin-impregnated, self-hardening insulating material tape (10) wound around the flange (8) and around the switching shaft (3).

## Revendications

1. Sélecteur cylindrique de prises pour transformateurs à prises, sélecteur dans lequel des contacts fixes de prises (2) sont placés dans au moins un plan sur la paroi d'un cylindre (1) en matière isolante et dans lequel il est prévu pour chaque plan un pont de contact (6), dont l'extrémité interne frotte sur un anneau de contact (4) placé dans ce même plan et qui est disposé librement autour d'un arbre de commutation (3) de forme tubulaire en matière isolante, tandis que le pont de contact est maintenu par un bras porteur (7) relié à l'arbre de commutation, sélecteur de prises caractérisé en ce que le bras porteur (7), constitué en totalité de matière isolante, est muni d'une bride (8) s'appliquant contre l'arbre de commutation (3) et s'adaptant à la forme tubulaire de celui-ci, et qui comporte au moins un ergot (9), enclenché dans un évidement correspondant de l'arbre de commutation et recouvre 120° de la périphérie de cet arbre, tandis qu'elle est fermement reliée à l'arbre de commutation au moyen d'une bande (10), en matière isolante imprégnée de résine autodurcissable, enroulée autour de la bride (8) et autour de l'arbre de commutation (3).
